# EUROPÄISCHE PATENTSCHRIFT

(11) **EP 1 084 330 B1**
(45) Veröffentlichungstag und Bekanntmachung des Hinweises auf die Patenterteilung: **30.10.2002**
(21) Anmeldenummer: 99924907.1
(22) Anmeldetag: 07.05.1999
(51) Int. Cl.: F01L 1/356, F01L 13/00, F01L 1/14, F01L 1/34

(54) **VENTILSTEUERUNG FÜR EINE BRENNKRAFTMASCHINE**
VALVE TIMING SYSTEM FOR AN INTERNAL COMBUSTION ENGINE
MECANISME DE DISTRIBUTION POUR UN MOTEUR A COMBUSTION INTERNE

(30) Priorität: 05.06.1998 DE 19825307
(43) Veröffentlichungstag der Anmeldung: 21.03.2001
(73) Patentinhaber: Bayerische Motoren Werke Aktiengesellschaft, 80788 München (DE)
(72) Erfinder: FISCHER, Gert, D-82340 Feldafing (DE); BIDLINGMAIER, Michael, D-80637 München (DE); HOEHL, Johannes, D-82216 Maisach (DE)
(86) Internationale Anmeldenummer: EP9903154
(87) Internationale Veröffentlichungsnummer: WO99064729

(56) Entgegenhaltungen:
- WO-A-94/13935
- DE-A- 3 041 864
- FR-A- 889 861
- GB-A- 1 311 562
- GB-A- 2 214 567

## Beschreibung

Die Erfindung bezieht sich nach dem Oberbegriff des Patentanspruches 1 auf eine Ventilsteuerung für eine Brennkraftmaschine, bei der ein Steuernocken einer Nockenwelle über ein Kippsegment in einem Stößel auf ein Hubventil steuernd einwirkt, wobei das mit einer vom Steuernocken beaufschlagten Kontaktbahn ausgebildete Kippsegment über einen zur Nockenwellen-Drehachse konzentrischen Kreisbogenabschnitt im Stößel beweglich geführt angeordnet ist derart, daß mittels einer Steuervorrichtung bei jedem Ventilhub ein die Öffnungs- und Schließ-Phase des Hubventils bestimmender Eingriff der Kontaktbahn mit den Flanken des drehenden Steuernockens durch eine relativ zur Drehrichtung des Steuernockens gleichund/oder gegensinnig zwangsgesteuerte Schwenkbewegung des Kippsegmentes erzielt ist.

Die vorbeschriebene Ventilsteuerung ist Gegenstand der EP 0 626 035 B1, wobei mit der in diesem Dokument beschriebenen Ventilsteuerung bei einer Brennkraftmaschine in niedrigeren Drehzahlen kleine Ventil-Öffnungswinkel mit geringer oder kleiner Überschneidung und in hohen Drehzahlen große Ventil-Öffnungswinkel mit viel Überschneidung der Einlaß- und Auslaß-Ventilhubkurven zur Ausbildung einer hohen Gasdynamik erreicht sind. Einlaß- und Auslaß-Ventilhubkurven entsprechend einem Steuernocken sind mit der Erfindung bei gleichsinnig synchron zum jeweiligen Steuernocken gesteuertem Zwischenelement bzw. Kippsegment in Richtung großer Ventilöffnungswinkel und bei gegensinnig synchron gesteuertem Zwischenelement bzw. Kippsegment in Richtung kleiner Ventil-Öffnungswinkel entsprechend änderbar.

Wie weiter aus den Zeichnungen dieses Dokumentes hervorgeht, ist jede der aufgezeigten und beschriebenen Ventilsteuerungen mit einer Steuervorrichtung kombiniert, die jeweils eine in Querrichtung der Brennkraftmaschine seitlich der jeweiligen Nockenwelle angeordnete Steuerwelle umfaßt. In Verbindung mit den die Steuerbewegungen der Steuerwelle auf die jeweiligen Zwischenelemente übertragenden Übertragungsglieder ergibt sich im Zylinderkopf der Brennkraftmaschine ein zusätzlicher Platzbedarf, der beispielsweise bei gegebenem Ventilwinkel nicht gegeben ist oder zu einem breiter bauenden Zylinderkopf führt.

Der Erfindung liegt die Aufgabe zugrunde, die gattungsgemäße Ventilsteuerung derart zu verbessern, daß diese unabhängig von den gegebenen Platzverhältnissen in einem insbesondere gegebenen Zylinderkopf unter einer unverändert beibehaltenen Zylinderkopfhaube anordbar ist.

Diese Aufgabe ist mit dem Patentanspruch 1 gelöst und zwar dadurch, daß die Steuervorrichtung eine in Ventilhubrichtung über ein maschinengehäuseseitig angeordnetes erstes Schiebe-Drehgelenk und ein kippsegmentseitig vorgesehenes weiteres Schiebe-Drehgelenk geführte Schub-Schwinge umfaßt mit einer von einem steuernockenfreien Abschnitt der Nockenwelle mit Spiel durchsetzten Steuer-Durchbrechung, an deren Umfang ein gesteuert betätigbares Element einer in/an der Nockenwelle mit dieser mitdrehend angeordneten Verstelleinrichtung derart angreift, daß die in Ventilhubrichtung mit der Steuer-Durchbrechung exzentrisch zur Nockenwellen-Drehachse verstellbare Schub-Schwinge bei drehender Nockenwelle zu jedem Ventilhub eine der Zwangssteuerung des Kippsegmentes dienende, periodische Schwingbewegung quer zur Ventilhubrichtung in Überlagerung mit einer in Ventilhubrichtung bewirkten Schubbewegung ausführt.

Für eine Ventilsteuerung mit über Stößel betätigte Hubventile ist mit der Erfindung in vorteilhafter Weise eine kleinbauende Steuervorrichtung zur Veränderung der Ventil-Öffnungswinkel in Bauraum reduzierender Weise dadurch erzielt, daß die Steuerwelle bzw. eine gleichwirkende andere Verstelleinrichtung mit zugehörigen Verstellmitteln in und um die Nockenwelle in enger Nachbarschaft angeordnet sind zum periodischen Schwing-Antrieb einer auf das jeweilige Kippsegment antreibend einwirkenden Schub-Schwinge, die vorzugsweise jenseits der Nockenwelle über ein Schiebe-Drehgelenk auf einem an benachbarten Nockenwellen-Lagerdeckeln fixierten Ölleitungsrohr geführt ist.

Diese innerhalb einer gegebenen Zylinderkopfkontur vorzugsweise innerhalb der Projektion eines Nockenwellen-Antriebsrades schub- und schwingbeweglich geführt angeordnete Schub-Schwinge weist in weiterer Ausgestaltung eine umfänglich geschlossene, radialsymmetrisch mit einem zylindrischen Umfang gestaltete Steuer-Durchbrechung auf zur Erzielung vorteilhaft symmetrischer Ventilhubverläufe. Durch entsprechende Gestaltung der Steuer-Durchbrechung sind bedarfsweise auch unsymmetrische Ventilhub-Verläufe möglich.

Eine baulich und kinematisch vorteilhafte Ausgestaltung der Erfindung ist in weiteren Unteransprüchen beschrieben.

Die vorteilhaft kleinbauende, erfindungsgemäße Steuervorrichtung bietet kinematisch den Vorteil einer kontinuierlichen Änderung des Öffnungswinkels, wobei bei bereits kleinen Öffnungswinkeln große Ventilhübe mit relativ geringer Auswanderung der Kontaktlinie zwischen Nocken und Kontaktbahn des Kippsegmentes erzielt sind. Weiter kann in vorteilhafter Weise der gleiche Zylinderkopf Verwendung finden für eine Ventilsteuerung mit der erfindungsgemäßen Steuervorrichtung und für eine Ventilsteuerung ohne diese Steuervorrichtung, wobei insbesondere bei einem Ventiltrieb mit zwei gleichartigen, benachbarten Hubventilen bei nicht vorgesehener Steuervorrichtung kein unnötiges und leeres Bauvolumen mitgeschleppt ist. Schließlich kann eine Ventilsteuerung mit der erfindungsgemäßen Steuervorrichtung auch mit einer Drehwinkelverstell-Einrichtung zur Spreizung der Steuemocken ausgerüstet sein.

Ein besonderer Vorteil der erfindungsgemäßen Steuervorrichtung liegt aufgrund der geringen oszillierenden Masse in der Eignung für hochdrehende Brennkraftmaschinen.

Die Erfindung ist anhand eines in den Zeichnungen dargestellten, bevorzugten Ausführungsbeispiels beschrieben. Es zeigt
- Figur 1: ausschnittsweise einen Ventiltrieb mit zwei gleichartigen Hubventilen mit einer für beide gemeinsam wirksamen Steuervorrichtung, deren Steuerwelle einenends der Nockenwelle mit einer Drehverstelleinrichtung verbunden ist und die Nockenwelle andernends zumindest mit einem Antriebsrad ausgerüstet ist,
- Figur 2: in perspektivischer Schnittdarstellung durch die Nockenwelle die darin gelagerte Steuerwelle und weitere Elemente der zugehörigen Verstelleinrichtung mit einem in der Schubschwinge geführten Führungsring,
- Figur 3: die gleichartigen Hubventile in perspektivischer Ansicht mit Kastenstößein, deren Kippsegmente mit einer gemeinsamen Pendelschwinge in Verbindung stehen,
- Figur 4: in perspektivischer Ansicht die Pendelschwinge von unten mit abschnittsweise gezeigter, am kippsegmentseitigen Schiebe-Drehgelenk angelenkter Schub-Schwinge,
- Figur 5: die Pendelschwinge in perspektivischer Einzeldarstellung, und
- Figur 6: einen Kastenstößel mit Mündungen im Kreisbogenabschnitt der Ölversorgungskanäle für das HVA,
- Figur 7: Hubkurven für Ein- und Auslaßventile bei geänderten Öffnungs- und Schließzeitpunkten, erzielt mit der erfindungsgemäßen Ventilsteuerung.

Bei einer Ventilsteuerung 1 für eine nicht gezeigte Brennkraftmaschine wirkt ein Steuernocken 2 einer mit einem Antriebsrad 3 verbundenen Nockenwelle 4 über ein Kippsegment 5 in einem Stößel 6 auf ein Hubventil 7 steuernd ein, wobei das mit einer vom Steuernocken 2 beaufschlagten Kontaktbahn 8 ausgebildete Kippsegment 5 über einen zur Nockenwellen-Drehachse 9 konzentrischen Kreisbogenabschnitt 10 im Stößel 6 beweglich geführt angeordnet ist. Über eine mit dem Kippsegment 5 in Antriebsverbindung stehende Steuervorrichtung 11 ist bei jedem Ventilhub ein die Öffnungs- und Schließ-Phase des Hubventils 7 bestimmender Eingriff der Kontaktbahn 8 mit den Flanken des drehenden Steuernockens 2 durch eine relativ zur Drehrichtung des Steuernockens 2 gleich- und/oder gegensinnig zwangsgesteuerte Schwenkbewegung gemäß Pfeil "A" des Kippsegmentes 5 erzielt.

Zur aufgabengemäßen Weiterbildung der in der EP 0 626 035 B1 geoffenbarten Ventilsteuerung 1 dahingehend, daß diese unabhängig von den gegebenen Platzverhältnissen in einem vorzugsweise gegebenen, nicht gezeigten Zylinderkopf unter einer unverändert beibehaltenen Zylinderkopfhaube anordbar ist, wird erfindungsgemäß eine abgewandelte Steuervorrichtung 11 vorgeschlagen.

Die erfindungsgemäße Steuervorrichtung 11 umfaßt eine in Ventilhubrichtung gemäß Pfeil "B" über ein maschinengehäuseseitig angeordnetes erstes Schiebe-Drehgelenk 12 und ein kippsegmentseitig vorgesehenes weiteres Schiebe-Drehgelenk 13 geführte Schub-Schwinge 14 mit einer von einem steuernockenfreien Abschnitt der Nockenwelle 4 mit Spiel durchsetzten Steuer-Durchbrechung 15, an deren Umfang ein gesteuert betätigbares Element einer in/an der Nockenwelle 4 mit dieser mitdrehend angeordneten Verstelleinrichtung 16 derart angreift, daß die in Ventilhubrichtung gemäß Pfeil "B" mit der Steuer-Durchbrechung 15 exzentrisch zur Nockenwellen-Drehachse 9 verstellbare Schub-Schwinge 14 bei drehender Nockenwelle 4 zu jedem Ventilhub eine der Zwangssteuerung des Kippsegmentes 5 dienende, periodische Schwingbewegung gemäß Pfeil "A" quer zur Ventilhubrichtung gemäß Pfeil "B" in Überlagerung mit einer in Ventilhubrichtung gemäß Pfeil "B" bewirkten Schubbewegung ausführt.

Zur Erzielung bevorzugter symmetrischer Hubverläufe gemäß Figur 7 ist die Steuer-Durchbrechung 15 in der Schub-Schwinge 14 radialsymmetrisch mit einem zylindrischen Umfang gestaltet.

Eine vorteilhaft wenig Bauraum erfordernde Verstelleinrichtung 16 der Steuervorrichtung 11 umfaßt eine in einer hohlen Nockenwelle 4 koaxial drehbeweglich angeordnete Steuerwelle 17 mit einem exzentrisch angeordneten Steuerzapfen 18 je Schub-Schwinge 14, wobei der Steuerzapfen 18 mit in der Nockenwelle 4 diametral radial beweglich geführt angeordneten Verstellzapfen 19 zusammenwirkt, von denen jeder mit einem hälftigen Abschnitt 20', 20" eines in der Steuer-Durchbrechung 15 der Schub-Schwinge 14 drehgelagerten Führungsringes 20 in fester Verbindung steht. Dieser Führungsring 20 bildet in dieser Verstelleinrichtung 16 das weiter oben beschriebene, gesteuert betätigbare Element, das am Umfang der Steuer-Durchbrechung 15 angreift.

Soll bei direktem Zusammenwirken von Steuerzapfen 18 und Verstellzapfen 19 eine Linienberührung vermieden werden, kann erfindungsgemäß zwischen dem Steuerzapfen 18 und jedem Verstellzapfen 19 jeweils ein Gleitstein 21 angeordnet sein, wobei jeder Gleitstein 21 sowohl mit dem Steuerzapfen 18 als auch mit der jeweiligen Stirnfläche des Verstellzapfens 19 über entsprechend angepaßte Gleitflächen formschlüssig und damit flächig zusammenwirkt.

Eine erfindungsgemäße Steuervorrichtung 11 von vorteilhaft geringem Bauaufwand ist insbesondere dadurch erreicht, daß bei gleichartigen, benachbarten Hubventilen 7 deren in den Stößeln 6 gelagerten Kippsegmente 5 mit einer zwischen den Stößeln 6 angeordneten Pendelschwinge 22 verbunden sind, wobei die über die Kippsegmente 5 schwinggeführte Pendelschwinge 22 in einem Schacht 23 - Figur 5- mit dem gerad geführten, kippsegmentseitigen Schiebe-Drehgelenk 13 ausgerüstet ist, an dem die für beide Hubventile 7 gemeinsame Schub-Schwinge 14 gemäß Figuren 1 und 4 gelenkig angreift.

Ein zusätzlich verringerter Bauaufwand unter Nutzung vorhandener Elemente ist ferner mit der erfindungsgemäßen Steuervorrichtung 11 dadurch erreicht, daß die Schub-Schwinge 14 im anderen Endbereich in Ventilhubrichtung gemäß Pfeil "B" jenseits der Nockenwelle 4 über eine gabelartige Geradführung mit einem Kulissenstein 24 des maschinengehäuseseitigen Schiebe-Drehgelenkes 12 in beweglicher Verbindung steht, wobei der Kulissenstein 24 über eine Lagerbuchse 25 auf einem an nicht gezeigten Nockenwellen-Lagerdeckeln fixierten Ölleitungsrohr 26 winkelbeweglich gelagert ist.

Diese Anordnung ermöglicht in vorteilhafter Weise, daß die Geradführung mit dem Kulissenstein 24 der Schub-Schwinge 14 sowie die Lagerung dieser Kulissensteines 24 auf der Lagerbuchse 25 mit Öl aus dem Ölleitungsrohr 26 geschmiert ist.

Wie insbesondere aus den Figuren 1, 3 und 6 ersichtlich, sind die gleichartigen Hubventile 7 über Kastenstößel 6 unter Zwischenschaltung von hydraulischen Ventilspielausgleichselementen bzw. HVA 27 betätigt, wobei von den gegenüberliegend angeordneten Führungsflächen 28 jedes Kastenstößels 6 aus zum jeweiligen HVA 27 vorgesehene Ölversorgungskanäle 29 über das HVA hinaus verlängert sind zu jeweiligen Mündungen 30 im das Kippsegment 5 lagernd aufnehmenden Kreisbogenabschnitt 10. Mit dieser Anordnung ist in vorteilhafter Weise eine einfache Schmierung der Kippsegmente 5 in den Kastenstößeln 6 erzielt.

Bezüglich der baulichen Ausgestaltung kann jedes Kippsegment 5 einstückig mit jeweiliger Kontaktbahn gestaltet sein oder aber eine an einem gesonderten Teil 31 ausgebildete Kontaktbahn 8 ausweisen, wobei das gesonderte Teil 31 mit dem Kippsegment in lösbarer Verbindung steht, beispielsweise einer Steckverbindung.

In weiterer erfindungsgemäßer Ausgestaltung der Steuervorrichtung 11 ist die Schub-Schwinge 14 im Bereich der Steuer-Durchbrechung 15 geteilt ausgebildet zur Aufnahme eines mit Radialflanschen 32 ausgebildeten Führungsringes 20, über den die Schub-Schwinge 14 in vorteilhaft einfacher Weise relativ zur Nockenwelle 4 in axialer Richtung lagegesichert ist. Zur Schmierung des Führungsringes 20 in der Steuer-Durchbrechung 15 ist über eine in der Schub-Schwinge 14 über den Schmierbereich der Geradführung/Kulissenstein 24 des maschinengehäuseseitigen Schiebe-Drehgelenkes 12 hinaus eine verlängerte Schmierbohrung vorgesehen zur Zuführung von Öl aus dem Ölleitungsrohr 26.

Zur Steigerung der Variabilität der Ventilsteuerung 1 kann die Nockenwelle 4 an einem Ende mit einer im Bereich des Antriebsrades 3 vorgesehenen Drehwinkelverstell-Einrichtung zur Änderung der Spreizung zwischen den Einlaß- und Auslaßnocken vorgesehen sein. Am anderen Ende der Nockenwelle 4 ist für die Steuerwelle 17 eine Drehverstelleinrichtung 33 vorgesehen, die einer stufenlosen Drehverstellung der Steuerwelle 17 von 0° bis 180° oder <180° und zurück ermöglicht. Diese Drehverstelleinrichtung 33 kann beispielsweise nach Art einer Flügelzellenpumpe gestaltet und hydraulisch gesteuert sein.

Unter Bezugnahme auf die Figur 7 sind die durchgehend ausgezogenen Ein- und Auslaß-Ventilhubkurven erzeugt durch die jeweiligen Steuernocken 2 bei unwirksam gesteuerter Steuervorrichtung 11, wobei der Führungsring 20 in der Schub-Schwinge 14 über den Steuerzapfen 18 der in der Nockenwelle 4 konzentrisch angeordneten Steuerwelle 17 zur Drehachse 9 der Nockenwelle 4 koaxial angeordnet ist. Hierbei befindet sich der Steuerzapfen 18 in einer der Endstellungen auf einer quer zur Ventilhubrichtung "B" verlaufenden Geraden in der 0°- oder 180°-Position.

Zur Erzielung einer Ventilhubkurve mit vergrößertem Öffnungswinkel gemäß den punktierten Ventilhubkurven in Figur 7 ist jedes Kippsegment 5 mittels der Steuervorrichtung 11 derart gesteuert, daß jedes Kippsegment 5 relativ zur Drehrichtung des Steuernockens 2 für den Öffnungsbereich gegensinnig und für den Schließbereich gleichsinnig bewegt ist. Eine Ventilhubkurve mit maximalem Öffnungswinkel ist hierbei dadurch erreicht, daß der Steuerzapfen 18 der Steuerwelle 17 über deren Drehverstelleinrichtung 33 um den Winkel von 90° aus der jeweiligen 0°-Position oder 180°-Position verdreht ist, wobei der Steuerzapfen 18 über der quer zur Ventilhubrichtung "B" verlaufenden Geraden der 0°- und der 180°-Position in Richtung maschinengehäuseseitigem Schiebe-Drehgelenk 12 der Schub-Schwinge 14 verstellt ist.

Bei einem Ventilhubverlauf mit minimalem Öffnungswinkel gemäß einer der gestrichelten Ventilhubkurven der Figur 7 ist der Steuerzapfen 18 in eine diametrale Position zu der für den maximalen Öffnungswinkel relevanten Position unterhalb der vorgenannten Geraden gesteuert. Mit dieser gewählten Stellung des Steuerzapfens 18 wird über die Steuervorrichtung 11 veranlaßt, daß das jeweilige Kippsegment 5 im Öffnungsbereich zunächst in Drehrichtung des Steuernockens 2 mitbewegt wird zur Erzielung eines späteren Öffnungspunktes und daß das Kippsegment 5 anschließend in der Schließ-Phase des Hubventils 7 gegensinnig bewegt wird zur Erzielung eines früheren Schließpunktes.

Mit der erfindungsgemäßen Steuervorrichtung 11 ergibt sich aufgrund des vorteilhaft kinematischen Aufbaues der Vorteil einer kontinuierlichen Änderung des Öffnungswinkels zwischen dessen maximalen und minimalem Wert und eine dementsprechend hohe Anzahl an Zwischen-Ventilhubkurven.

## Patentansprüche

1. Ventilsteuerung für eine Brennkraftmaschine,
- bei der ein Steuernocken (2) einer Nockenwelle (4) über ein Kippsegment (5) in einem Stößel (6) auf ein Hubventil (7) steuernd einwirkt, wobei
- das mit einer vom Steuernocken (2) beaufschlagten Kontaktbahn (8) ausgebildete Kippsegment (5) über einen zur Nockenwellen-Drehachse (9) konzentrischen Kreisbogenabschnitt (10) im Stößel (6) beweglich geführt angeordnet ist derart, daß
- mittels einer Steuervorrichtung (11) bei jedem Ventilhub ein die Öffnungs- und Schließ-Phase des Hubventils (7) bestimmender Eingriff der Kontaktbahn (8) mit den Flanken des drehenden Steuernockens (2) durch eine relativ zur Drehrichtung des Steuemockens (2) gleich- und/oder gegensinnig zwangsgesteuerte Schwenkbewegung (Pfeil "A") des Kippsegmentes (5) erzielt ist,
**dadurch gekennzeichnet,**
- **daß** die Steuervorrichtung (11) eine in Ventilhubrichtung (Pfeil "B") über ein maschinengehäuseseitig angeordnetes erstes Schiebe-Drehgelenk (12) und ein kippsegmentseitig vorgesehenes weiteres Schiebe-Drehgelenk (13) geführte Schub-Schwinge (14) umfaßt, mit einer von einem steuernockenfreien Abschnitt der Nockenwelle (4) mit Spiel durchsetzten Steuer-Durchbrechung (15), an deren
- Umfang ein gesteuert betätigbares Element (Führungsring 20) einer in/an der Nockenwelle (4) mit dieser mitdrehend angeordneten Verstelleinrichtung (16) derart angreift, daß
- die in Ventilhubrichtung (Pfeil "B") mit der Steuer-Durchbrechung (15) exzentrisch zur Nockenwellen-Drehachse (9) verstellbare Schub-Schwinge (14) bei drehender Nockenwelle (4) zu jedem Ventilhub eine der Zwangssteuerung des Kippsegmentes (5) dienende, periodische Schwingbewegung (Pfeil "A") quer zur Ventilhubrichtung (Pfeil "B") in Überlagerung mit einer in Ventilhubrichtung (Pfeil "B") bewirkten Schubbewegung ausführt.

2. Ventilsteuerung nach Anspruch 1, **dadurch gekennzeichnet, daß** die Steuer-Durchbrechung (15) radialsymmetrisch mit einem zylindrischen Umfang gestaltet ist.

3. Ventilsteuerung nach Anspruch 1 oder 2, **dadurch gekennzeichnet,**
- **daß** die Verstelleinrichtung (16) eine in einer hohlen Nockenwelle (4) koaxial drehbeweglich angeordnete Steuerwelle (17) mit einem exzentrisch angeordneten Steuerzapfen (18) umfaßt, der
- mit in der Nockenwelle (4) diametral radial beweglich geführt angeordneten Verstellzapfen (19) zusammenwirkt, wobei
- jeder Verstellzapfen (19) mit einem hälftigen Abschnitt (20', 20") eines in der Steuer-Durchbrechung (15) der Schub-Schwinge (14) drehbar gelagerten Führungsringes (20) in fester Verbindung steht.

4. Ventilsteuerung nach Anspruch 3, **dadurch gekennzeichnet,**
- **daß** zwischen dem Steuerzapfen (18) und jedem Verstellzapfen (19) jeweils ein Gleitstein (21) angeordnet ist, und
- jeder Gleitstein (21) sowohl mit dem Steuerzapfen (18) als auch mit der jeweiligen Stirnfläche des Verstellzapfens (19) über entsprechend angepaßte Gleitflächen formschlüssig zusammenwirkt.

5. Ventilsteuerung nach einem oder mehreren der Ansprüche 1 bis 4, **dadurch gekennzeichnet,**
- **daß** bei gleichartigen, benachbarten Hubventilen (7) deren in den Stößeln (6) gelagerten Kippsegmente (5) mit einer zwischen den Stößeln (6) angeordneten Pendelschwinge (22) verbunden sind, wobei
- die über die Kippsegmente (5) schwinggeführte Pendelschwinge (22) in einem Schacht (23) mit dem gerad geführt angeordneten, kippsegmentseitigen Schiebe-Drehgelenk (13) ausgerüstet ist, an dem eine für beide Hubventile (7) gemeinsame Schub-Schwinge (14) gelenkig angreift.

6. Ventilsteuerung nach den Ansprüchen 1 bis 5, **dadurch gekennzeichnet,**
- **daß** die Schub-Schwinge (14) im anderen Endbereich jenseits der Nockenwelle (4) über eine gabelartige Geradführung mit einem Kulissenstein (24) des maschinengehäuseseitigen Schiebe-Drehgelenkes (12) in beweglicher Verbindung steht, wobei
- der Kulissenstein (24) über eine Lagerbuchse (25) auf einem an Nockenwellen-Lagerdeckeln fixierten Ölleitungsrohr (26) winkelbeweglich gelagert ist.

7. Ventilsteuerung nach Anspruch 6, **dadurch gekennzeichnet, daß** die Geradführung mit dem Kulissenstein (24) der Schub-Schwinge (14) sowie die Lagerung dieses Kulissensteins (24) auf der Lagerbuchse (25) mit Öl aus dem Ölleitungsrohr (26) geschmiert angeordnet ist.

8. Ventilsteuerung nach einem oder mehreren der Ansprüche 1 bis 7, **dadurch gekennzeichnet,**
- **daß** die gleichartigen Hubventile (7) über Kastenstößel (6) unter Zwischenschaltung von hydraulischen Ventilspielausgleichselementen (HVA 27) betätigt sind, wobei
- von den gegenüberliegend angeordneten Führungsflächen (28) jedes Kastenstößels (6) aus zum jeweiligen HVA (27) vorgesehene Ölversorgungskanäle (29) über das HVA (27) hinaus verlängert sind zu jeweiligen Mündungen (30) im das Kippsegment (5) lagernd aufnehmenden Kreisbogenabschnitt (10).

9. Ventilsteuerung nach einem der Ansprüche 1 bis 8, **dadurch gekennzeichnet,**
- **daß** das Kippsegment (5) eine an einem gesonderten Teil (31) ausgebildete Kontaktbahn (8) aufweist, wobei
- das gesonderte, verschleißfest ausgebildete Teil (31) mit dem Kippsegment (5) ggf. in lösbarer Verbindung steht.

10. Ventilsteuerung nach einem der Ansprüche 1 bis 9, **dadurch gekennzeichnet,**
- **daß** die Schub-Schwinge (14) im Bereich der Steuer-Durchbrechung (15) geteilt ausgebildet ist zur Aufnahme eines mit Radialflanschen (32) ausgebildeten Führungsringes (20), der
- über eine in der Schub-Schwinge (14) über den Schmierbereich der Geradführung/Kulissenstein (24) hinaus verlängerte Schmierbohrung mit Öl aus dem Ölleitungsrohr (26) versorgt ist.

11. Ventilsteuerung nach den Ansprüchen 1 bis 10, **dadurch gekennzeichnet,**
- **daß** die Nockenwelle (4) an einem Ende mit einer Drehwinkeiverstelleinrichtung und
- am anderen Ende für die Steuerwelle (17) mit einer Drehverstelleinrichtung (33) ausgerüstet ist, die
- einer stufenlosen Drehverstellung der Steuerwelle (17) von 0° bis 180° oder <180° und zurück dient.

## Claims

1. A valve control means for an internal combustion engine,
- wherein a control cam (2) on a control shaft (4), via a tilting segment (5) in a push rod (6), actuates a poppet valve (7) wherein
- the tilting segment (5), in the form of a contact path (8) acted upon by the control cam (2), is disposed and guided for movement in the push rod (6), via a circular arcuate portion (10) concentric with the axis of rotation (9) of the camshaft, so that
- by means of a control device (11), at each valve stroke an engagement between the contact path (8) and the flanks of the rotating control cam (2) and determining the opening and closing phases of the poppet valve (7) is obtained by a pivoting motion (arrow "A") of the tilting segment (5) automatically steered in the same direction and/or in the opposite direction relative to the direction of rotation of the control cam (2),
**characterised in that**
- the control device (11) comprises a thrust and rocker arm (14) guided in the valve stroke direction (arrow "B") via a first sliding swivel joint (12) disposed on the same side as the engine casing and a second sliding swivel joint (13) on the same side as the tilting segment, the rocker arm being formed with a control aperture (15) extending with clearance from a portion of the camshaft (4) free from the control cam,
- a controllable element (guide ring 20) of an adjusting device (16) disposed in/on and rotating with the camshaft (4) engaging the periphery of the aperture (15) in such a way that
- when the camshaft (4) rotates, at each valve stroke the thrust and rocker arm (14), which is adjustable in the valve stroke direction (arrow "B") via the control aperture (15) eccentrically relative to the axis of rotation (9) of the camshaft, makes a periodic oscillating movement (arrow "A") for automatically steering the tilting segment (5) transversely of the valve stroke direction (arrow "B") and overlapping a thrust movement in the valve stroke direction (arrow "B").

2. A valve control means according to claim 1, **characterised in that** the control aperture (15) is radially symmetrical with a cylindrical periphery.

3. A valve control means according to claim 1 or claim 2, **characterised in that**
- the adjusting device (16) comprises a control shaft (17) mounted for rotation coaxially in a hollow camshaft (4) with an eccentrically disposed control pin (18), which
- co-operates with an adjusting pin (19) guided for diametral radial movement in the camshaft (4), wherein
- each adjusting pin (19) is firmly connected to a half portion (20', 20") of a guide ring (20) mounted for rotation in the control aperture (15) in the thrust and rocker arm (14).

4. A valve control means according to claim 3, **characterised in that**
- a sliding block (21) is disposed between the control pin (18) and each adjusting pin (19), and
- each sliding block (21) positively co-operates with the control pin (18) and also with the respective end face of the adjusting pin (19) via suitably adapted sliding surfaces.

5. A valve control means according to one or more of claims 1 to 4, **characterised in that**
- in the case of similar neighbouring poppet valves (7), the tilting segments (5) thereof mounted in the push rods (6) are connected by a swinging rocker arm (22) disposed between the push rods (6), wherein
- the swinging rocker arm (22) guided via the tilting segments (5) for rocking in a shaft (23) is equipped with the sliding swivel joint (13), guided in a straight line on the same side as the tilting segment, a thrust and rocker arm (14) common to both poppet valves (7) pivotably engaging the swivel joint.

6. A valve control means according to claims 1 to 5, **characterised in that**
- in the other end region on the other side of the camshaft (4), the thrust and rocker arm (14) is movably connected via a forked straight guide to a link block (24) of the sliding swivel joint (12) on the same side as the engine casing, wherein
- the link block (24) is mounted via a bearing bush (25) for angular motion on an oil-conveying pipe (26) fixed to camshaft bearing covers.

7. A valve control means according to claim 6, **characterised in that** the straight guide and the link block (24) of the thrust and rocker arm (14), and also the bearing of the said link guide (24) on the bearing bush (25), are lubricated with oil from the oil pipe (26).

8. A valve control means according to one or more of claims 1 to 7, **characterised in that**
- the similar poppet valves (7) are actuated via box push rods (6) with interposition of hydraulic valve-clearance compensating elements (HVA 27), wherein
- oil supply ducts (29) extending from the oppositely disposed guide surfaces (28) of each box push rod (6) to the respective HVA (27) are prolonged beyond the HVA (27) as far as respective mouths (30) in the circular arcuate portion (10) which bears and receives the tilting segment (5).

9. A valve control means according to any of claims 1 to 8, **characterised in that**
- the tilting segment (5) has a contact path (8) formed on a separate part (31), wherein
- the separate part (31), which is wear-resistant, is connected, releasably if required, to the tilting segment (5).

10. A valve control means according to any of claims 1 to 9, **characterised in that**
- the thrust rocker arm (14) is divided in the neighbourhood of the control aperture (15) in order to receive a guide ring (20) which is formed with radial flanges (32) and
- is supplied with oil from the oil pipe (26) via a lubrication bore which is prolonged in the thrust rocker arm (14) beyond the lubrication region of the straight guide/link block (24).

11. A valve control means according to claims 1 to 10, **characterised in that**
- the camshaft (4) is equipped at one end with an angle-of-rotation adjusting device and
- equipped at the other end with a device (33) for rotary adjustment of the camshaft (17) and
- used for stepless rotary adjustment of the control shaft (17) from 0° to 180° or < 180° and back.

## Revendications

1. Commande de soupape d'un moteur à combustion interne dans laquelle :
- une came de commande (2) d'un arbre à cames (4) agit dans le sens de la commande par un segment basculant (5) d'un poussoir (6) sur une soupape (7) à mouvement de translation,
- le segment basculant (5) réalisé avec un chemin de contact (8) soumis à l'action de la came de commande (2) est guidé de manière mobile dans le poussoir (6) par un segment d'arc de cercle (10) concentrique à l'axe de rotation (9) de l'arbre à came de façon que
- un dispositif de commande (11) puisse à chaque course de soupape, agir dans le sens définissant la phase d'ouverture et de fermeture de la soupape (7), du chemin de contact (8) avec les flancs de la came de commande (2), rotative, par un mouvement de basculement (flèche A) du segment basculant (5), commandé de force, dans le même sens ou dans le sens opposé, par rapport au sens de rotation de la came de commande (2),
**caractérisée en ce que**
- le dispositif de commande (11) comporte une première articulation coulissante (12) du bloc moteur, dans la direction de translation des soupapes (flèche B) et une autre articulation coulissante (13) prévue du côté du segment basculant comprend une bielle coulissante (14) guidée, avec une ouverture de commande (15) traversée avec du jeu par un segment sans came de commande de l'arbre à cames (4), ouverture dont la périphérie est soumise à l'action d'un élément d'actionnement commandé (bague de guidage 20) d'une installation de réglage (16) montée sur ou dans l'arbre à cames (4) et entraînée en rotation par celle-ci de façon que
- la bielle coulissante (14) réglable dans la direction de translation des soupapes (flèche B) de manière excentrée par rapport à l'axe de rotation (9) de l'arbre à cames dans l'ouverture de commande (15), lorsque l'arbre à cames (54) tourne, de façon qu'à chaque course de soupape un mouvement oscillant (flèche A) périodique, servant à la commande forcée du segment basculant (5), exécute transversalement à la direction de translation de la soupape (flèche B) en combinaison avec un mouvement coulissant dans la direction de translation des soupapes (flèche B).

2. Commande de soupape selon la revendication ,
**caractérisée en ce que**
l'ouverture de commande (15) est de forme radiale symétrique avec une périphérie cylindrique.

3. Commande de soupape selon la revendication 1 ou 2,
**caractérisée en ce que**
- l'installation de réglage (16) comprend un arbre de commande (17) mobile en rotation coaxialement dans un arbre à came creux (4) avec un tourillon de commande (18) concentrique,
- ce tourillon coopère avec un tourillon de réglage (19) guidé de manière radiale mobile, diamétralement dans l'arbre à came (4),
- chaque tourillon de réglage (19) est en liaison solidaire avec un segment de moitié (20', 20") d'une bague de guidage (20) montée à rotation dans l'ouverture de commande (15) de la bielle coulissante (14).

4. Commande de soupape selon la revendication 3,
**caractérisée en ce que**
- entre le tourillon de commande (18) et chaque tourillon de réglage (19), il est prévu chaque fois un coulisseau (21) et
- chaque coulisseau (21) coopère à la fois avec le tourillon de commande (18) et avec la surface frontale respective du tourillon de réglage (19) par des surfaces de glissement adaptées de manière correspondante, la coopération se faisant par une liaison de forme.

5. Commande de soupape selon une ou plusieurs des revendications 1 à 4,
**caractérisée en ce que**
- pour des soupapes (7), voisines de même type, dont les segments basculants (5) montés dans les poussoirs (6) sont reliés à une bielle oscillante (22) installée entre les poussoirs (6), et
- la bielle oscillante (22) guidée en oscillation par les segments basculants (5) est équipée de l'articulation coulissante (13) du côté des segments basculants, guidée suivant une trajectoire rectiligne dans une cage (23), articulation soumise à l'action d'une bielle coulissante (14) commune aux deux soupapes (7).

6. Commande de soupape selon l'une des revendications 1 à 5,
**caractérisée en ce que**
- la bielle coulissante (14) coopère de manière mobile au niveau de son autre zone d'extrémité, de l'autre côté de l'arbre à came (4) par un moyen de guidage rectiligne en forme de fourche avec un coulisseau (24) de l'articulation coulissante (12) du bloc moteur, et
- le coulisseau (24) est monté de manière mobile angulairement par une douille de palier (25) sur un tuyau d'huile (26) fixé dans un couvercle de palier de l'arbre à cames.

7. Commande de soupape selon la revendication 6,
**caractérisée en ce que**
le guidage rectiligne par le coulisseau (24) pour la bielle coulissante (14) et le montage du coulisseau (24) dans le palier (25) est graissé par l'huile de la conduite d'huile (26).

8. Commande de soupape selon une ou plusieurs des revendications 1 à 7,
**caractérisée en ce que**
- les soupapes (7) de même type sont actionnées par l'intermédiaire de poussoirs à caisson (6) avec interposition de compensateurs hydrauliques de jeu (27),
- partant des surfaces de guidage (28) opposées de chaque poussoir en forme de caisson (26), les canaux d'alimentation en huile (29) prévus pour chaque compensateur (27) sont prolongés au delà des compensateurs (27) vers les embouchures respectives (30) dans le segment d'arc de cercle (10) qui reçoit et loge le segment basculant (5).

9. Commande de soupape selon l'une des revendications 1 à 8,
**caractérisée en ce que**
- le segment basculant (5) comporte un chemin de contact (8) formé sur une pièce particulière (31), et
- la pièce (31) de réalisation particulière, sans usure est reliée le cas échéant de manière amovible au segment basculant (5).

10. Commande de soupape selon l'une des revendications 1 à 9,
**caractérisée en ce que**
- la bielle coulissante (14) est divisée au niveau de son ouverture de commande (15) pour recevoir une bague de guidage (20) munie de brides radiales (32),
- cette bague assurant l'alimentation en huile venant du tuyau d'huile (26) par un perçage de graissage prolongé dans la bielle oscillante (14) au delà de la zone de graissage entre le coulisseau (24) et le guidage droit.

11. Commande de soupape selon l'une des revendications 1 à 10,
**caractérisée en ce que**
- l'arbre à cames (4) comporte à une extrémité une installation de réglage d'angle de rotation, et
- à l'autre extrémité l'arbre est muni d'une installation de réglage en rotation (33) pour l'arbre de commande (17),
- cette installation servant à réaliser un réglage en rotation, continu de l'arbre de commande (17), cet angle étant compris entre 0° et 180° ou est inférieur à 180° et inversement.
